# FASCICULE DE BREVET EUROPEEN

(11) **EP 1 194 901 B1**
(45) Date de publication et mention de la délivrance du brevet: **23.11.2005**
(21) Numéro de dépôt: 99973919.6
(22) Date de dépôt: 17.06.1999
(51) Int. Cl.: G07B 1/00, B41J 11/04

(54) **DISPOSITIF D'IMPRESSION DE TITRES, NOTAMMENT DE TITRES DE TRANSPORT, DE FORMATS DIFFERENTS**
DRUCKVORRICHTUNG FÜR KARTEN, INBESONDERE FÜR FAHRKARTEN VERSCHIEDENEN FORMATES
TICKET PRINTING DEVICE, IN PARTICULAR TRANSPORT TICKETS, OF DIFFERENT FORMATS

(43) Date de publication de la demande: 10.04.2002
(73) Titulaire: IER SA, 92156 Suresnes Cedex (FR)
(72) Inventeur: GLIZE, Jean-Pierre, F-78400 Chatou (FR)
(74) Mandataire: Plaçais, Jean Yves
(86) Numéro de dépôt international: PCT/FR1999/001467
(87) Numéro de publication internationale: WO 2000/079488

(56) Documents cités:
- EP-A- 0 535 840
- EP-A- 0 556 071
- US-A- 4 335 971
- US-A- 4 395 152
- US-A- 5 414 450
- PATENT ABSTRACTS OF JAPAN vol. 012, no. 448 (M-768), 24 novembre 1988 (1988-11-24) -& JP 63 179770 A (J D L ENG KK;OTHERS: 01), 23 juillet 1988 (1988-07-23)

## Description

L'invention se rapporte au domaine de l'impression de titres, tels que des titres de transport, à partir d'une tête d'impression de type thermique.

Un dispositif pour une impression de ce type est habituellement équipé de moyens d'entraînement des titres, capables de faire défiler un titre devant la tête d'impression, en lui présentant une grande face du titre.

Le document US-A-5 414 450 décrit un mécanisme pour mettre une tête d'impression thermique en contact avec des moyens d'entraînement du type comprenant :
- une tête d'impression thermique,
- des moyens d'entraînement agencés pour faire défiler un titre devant la tête d'impression en présentant une première grande face du titre à la tête d'impression,
- les moyens d'entraînement comprenant une enclume appliquée contre une face du titre, opposée à la première grande face, et comportant un galet rotatif motorisé, convenant à déplacer le titre,
- des moyens de poussée de la tête d'impression contre l'enclume et,
- des moyens de support de la tête d'impression, comprenant une lame flexible, fixée à la tête d'impression, ainsi qu'une plaque rigide, fixée à la tête d'impression et munie d'un cliquet de retenue, sensiblement parallèle à la direction de déplacement et logée dans une ouverture que comporte la plaque, de sorte que la tête d'impression pourrait être montée à la plaque rigide avec une précision relative à la position latérale et que les moyens d'arrêt et la came empêchent le tangage de la tête d'impression.

Dans les Brevets FR 88 00734 et FR 88 00733, la Demanderesse a décrit un dispositif d'impression de titres, muni d'une tête d'impression thermique et de moyens d'entraînement des titres comprenant une enclume formée d'un galet rotatif motorisé, et appliquée contre une face du titre, opposée à la face présentée à la tête d'impression. Le dispositif comporte en outre des moyens guides qui définissent une direction de déplacement du titre sous la tête d'impression. L'enclume est sensiblement perpendiculaire à la direction de déplacement du titre, de sorte que le galet, en rotation, exerce un effort tangentiel sur le titre, pour le déplacer sous la tête d'impression.

Un tel dispositif s'est avéré performant pour l'impression de titres identiques, en particulier de mêmes largeurs (considérées suivant une direction perpendiculaire au déplacement).

Cependant, la Demanderesse s'est posée le problème de fournir un dispositif d'impression susceptible d'opérer sur des titres de différents formats, en particulier de largeurs différentes.

La présente invention apporte une solution à ce problème.

Elle porte sur un dispositif d'impression comportant les caractéristiques de la revendication 1.

Ainsi, il n'est plus nécessaire, dans un dispositif selon l'invention, de motoriser la totalité de l'enclume. Il peut donc être prévu un moteur dont la puissance est suffisante pour ne mouvoir que le galet motorisé.

Préférentiellement, le galet motorisé et le galet fou présentent des formes générales respectives cylindriques, d'axes sensiblement confondus et de rayons voisins. En outre, le galet motorisé et le galet fou sont sensiblement juxtaposés.

Avantageusement, les moyens guides comportent, en regard du galet motorisé, au moins une paroi parallèle à un rebord du titre, formant un taquet propre à définir la direction de déplacement du titre.

Préférentiellement, les moyens guides comportent, le long de la direction de déplacement, un taquet amont et un taquet aval, sensiblement juxtaposés et disposés de part et d'autre du galet motorisé.

Selon une autre caractéristique optionnelle avantageuse, l'enclume, dans le sens du galet motorisé vers le galet fou, forme avec un sens de déplacement du titre vers la tête d'impression, un angle compris entre 89° et 90 ° , de préférence voisin de 89,7°.

Avantageusement, la tête d'impression thermique comporte une pluralité de résistances thermiques propres à dégager une chaleur permettant l'impression du titre, tandis que le dispositif comporte des moyens pour tester électriquement les résistances, une à une, ces moyens de test utilisant un module d'adressage des résistances, habituellement utilisé pour l'impression thermique.

Selon une autre caractéristique optionnelle avantageuse du dispositif selon l'invention, il est prévu des moyens de support de la tête d'impression comprenant une lame flexible, fixée, d'une part, à la tête d'impression et, d'autre part, à un socle solidaire de l'enclume, ainsi qu'une plaque rigide fixée à la tête d'impression et munie d'une tige d'extrémité sensiblement parallèle à la direction de déplacement et logée à rotation autour d'un axe sensiblement parallèle à cette direction de déplacement, dans une ouverture que comporte le socle précité. Ainsi, cette plaque rigide est propre à empêcher un tangage de la tête d'impression tout en autorisant un roulis autour de l'axe de rotation de la tige.

Avantageusement, il est prévu en outre des moyens de poussée de la lame contre l'enclume, la tête d'impression étant en regard de l'enclume.

D'autres caractéristiques et avantages de l'invention apparaîtront à l'examen de la description détaillée ci-après, et des dessins annexés sur lesquels :
- la figure 1 est une vue d'ensemble, d'un dispositif d'impression selon l'invention ;
- la figure 2A représente un poste d'impression TT du dispositif représenté sur la figure 1, vu de droite ;
- la figure 2B représente le poste TT représenté sur la figure 2A, vu de face ;
- la figure 2C représente le poste TT représenté sur la figure 2A, vu en perspective droite ;
- la figure 2D représente le poste TT représenté sur la figure 2A, vu de gauche ;
- la figure 3 représente les dispositions relatives d'une enclume, d'un taquet et d'une tête d'impression du poste représenté sur la figure 2 ;
- la figure 4 représente une vue éclatée des éléments de support de la tête d'impression ; et
- la figure 5 représente schématiquement des moyens de contrôle du fonctionnement des résistances thermiques que comporte la tête d'impression.

La description détaillée ci-après et les dessins annexés contiennent, pour l'essentiel, des éléments de caractère certain. Ils pourront donc non seulement servir à mieux faire comprendre l'invention, mais aussi contribuer à sa définition, le cas échéant.

Dans ce qui suit, il est décrit à titre d'exemple non limitatif une impression de titres portant des informations magnétiques.

On se réfère tout d'abord à la figure 1 pour décrire un dispositif d'impression de titres, de transport dans l'exemple décrit, munis d'une piste magnétique comportant des informations.

Par exemple, le dispositif de traitement est celui décrit dans la Demande de Brevet PCT/FR99/01466 publiée sous le numéro de publication internationale WO 00/79491 et déposée par la Demanderesse le même jour que la présente Demande, et sous le titre "Dispositif de traitement de titres à impression thermique et inscription/lecture magnétique selon un trajet interne en circuit fermé".

Le dispositif d'impression DIS fait usage, dans l'exemple décrit, d'une alimentation triple en bandes conditionnées en paravent. Trois magasins (non représentés) contenant chacun un stock continu de titres en bandes et délimités par des lignes d'affaiblissement (bandes prédécoupées) peuvent ainsi alimenter un dispositif d'impression de titres selon l'invention.

L'introduction, au poste PIN, des bandes de titres s'effectue par trois canaux de guidage CA1, CA2 et CA3 qui convergent les uns vers les autres, et sont munis de moyens d'entraînement séparés, constitués ici de galets et de contre-galets 1, 3 et 5. Les bandes de titres sont ensuite conduites dans le sens de la flèche F1, devant un poste d'inscription/lecture magnétique PIL, comprenant une première tête d'inscription magnétique TM1, suivie d'une seconde tête de lecture magnétique TM2. En variante, le poste d'inscription/lecture magnétique PIL peut ne comprendre qu'une seule tête magnétique. Dans ce cas, la bande défile plusieurs fois devant l'unique tête magnétique.

Les moyens d'entraînement sont aptes à entraîner ensuite un titre selon un tronçon interne bidirectionnel F1 et F2, allant du poste d'introduction jusqu'au poste de délivrance DEL, via le poste d'inscription/lecture magnétique.

Il est à noter que, dans l'exemple décrit, l'entrée du canal CA1 est définie par deux galets 7 et 9 qui sont montés fous afin d'éviter tout frottement entre des éventuelles parties fixes et la bande en mouvement. L'entrée du canal d'entrée CA2 est définie par les galets 9 et 11, tandis que l'entrée du canal d'entrée CA3 est définie par les galets 11 et 13. Ainsi, au point 2 de la figure 1, les trois canaux d'entrée CA1, CA2 et CA3 convergent et amènent donc la bande de titres au point 2.

En pratique, les moyens d'entraînement comportent une courroie C1 qui s'enroule sur un galet 4, ainsi que sur le galet 6 via les têtes TM1 et TM2, et s'enroule sur les galets 8 et 10 pour continuer le trajet interne. La courroie C1 est entraînée en circuit fermé grâce à un galet moteur 12 solidaire de l'arbre du moteur M1. Une unité de commande UC, de type micro-contrôleur, pilote le moteur M1 et, par conséquent, l'entraînement de la courroie C1.

Il est à noter en outre qu'au-dessus du galet 13, tel que représenté sur la figure 1, il est prévu d'autres moyens d'entraînement (non représentés) de titres issus d'un quatrième magasin comprenant une bande de titres, de largeur différente des autres bandes.

Une fois l'inscription magnétique des informations achevée sur un titre (suivie de sa lecture immédiate), la bande est conduite dans un canal de guidage CG1 vers un poste de découpe COU, lequel comprend un massicot électromagnétique muni d'un électro-aimant EM1 à plongeur qui supporte la pièce de découpe (non représentée).

En pratique, la bande est maintenue tendue entre deux galets de développées différentes. Une telle tension facilite la séparation d'un titre vis à vis de son stock continu suivant les lignes d'affaiblissement précitées. En particulier, cette séparation est effectuée en faisant descendre le massicot sur la bande ainsi maintenue tendue. Il peut être prévu une détection optique, par exemple des lignes d'affaiblissement précitées, pour commander l'actionnement du massicot.

Une fois la découpe achevée sur le titre concerné, l'unité de commande UC pilote le moteur M1 dans le sens F2, contraire au sens F1, en vue d'acheminer ce titre découpé vers le poste d'impression thermique TT. Ainsi, le titre découpé, inscrit/lu magnétiquement est dirigé dans un canal de guidage CG2 distinct des canaux d'entrée CA1, CA2 et CA3.

On se réfère maintenant aux figures 2A à 2D. Il est prévu des moyens de support de la tête d'impression 24 comprenant une lame flexible 224, formant articulation sans jeu, fixée, d'une part, à la tête d'impression 24, et d'autre part, à un socle 25 supportant l'enclume 26, rotative et disposée en regard de la tête 24.

L'enclume est entraînée en rotation par une courroie 263 reliée par l'intermédiaire de galets (non représentés) à l'arbre du moteur M2.

Le bras 22 est guidé en rotation autour d'une tige 253, solidaire du socle 25. Le bras est susceptible d'exercer un effort sur l'ensemble tête 24 et lame souple 224, par l'intermédiaire d'un ressort 223 faisant ainsi basculer la tête d'impression sur l'enclume 26.

L'électro-aimant EM2 provoque, lorsqu'il est activé, la rotation du bras 22 autour de l'axe 253, par le déplacement longitudinal de son noyau, lequel s'appuie sur le bras 22 qui, dans l'exemple représenté, est retenu par un ressort de rappel RR.

Une lame rigide 221 joue le rôle de contre-plaque de fixation. Elle assure en même temps la limitation de degré de liberté de l'ensemble mobile qui comprend la tête 24, la lame 224 et les supports 226 et 225, représentés sur la figure 4.

Le mouvement de l'ensemble 24, 224, 221 est obtenu par l'effet de la lame 221 qui détermine un mouvement de roulis de la tête 24, par la liaison de la tige 222 et de son logement 251.

Ainsi, lorsque l'électro-aimant EM2 est électriquement activé, son noyau se déplace longitudinalement en s'appuyant sur le bras 22, lequel pivote alors autour de l'axe A2 de rotation de la tige 253, en faisant basculer la tête d'impression thermique 24 vers l'enclume 26.

La rotation de l'ensemble formé par la tête 24, la lame rigide 221 et la lame flexible 224, entraîne la flexion de la lame 224 formant une articulation sans jeu.

L'enclume 26, maintenue autour de son axe de rotation A1 par le carter 254 que porte le socle 25, est ainsi solidaire du socle, tandis que la tête d'impression thermique 24 pivote par rapport au socle autour de l'axe A2. Ainsi, le titre se déplaçant dans la direction représentée par la flèche D, est enserré entre l'enclume 26 et la tête d'impression thermique 24, lorsque cette dernière est dans sa position où elle est rabattue contre l'enclume 26.

Lorsque la tête thermique 24 est appliquée contre une première grande face du titre, l'enclume 26 est appliquée contre une seconde grande face du titre, opposée à la première face. L'enclume 26, en rotation, exerce un effort tangentiel, par friction, sur la seconde face du titre, pour faire défiler la première face devant la tête d'impression 24, dans le sens de déplacement D.

Dans l'exemple décrit, la première face du titre est revêtue d'un matériau dont la couleur varie de façon irréversible en fonction de sa température. La tête d'impression thermique 24 comporte des résistances thermiques alimentées électriquement pour dégager, par effet Joule, de la chaleur susceptible de faire varier la couleur du titre (noircir par exemple), sur sa première grande face. Le régime du moteur M2 qui entraîne la courroie 263 pour la rotation de l'enclume, ainsi que la répartition des intensités électriques dans les résistances de la tête d'impression thermique 24, sont commandées par le micro-contrôleur UC précité, avantageusement de façon couplée.

On se réfère maintenant à la figure 3 pour décrire de façon plus détaillée la structure de l'enclume 26.

Selon l'invention, l'enclume 26 est formée d'un premier galet 261, motorisé, et d'un second galet 262, fou. En pratique, l'enclume comporte un axe 264, de forme générale cylindrique, entraîné en rotation par la courroie 263, autour de A1. Le galet motorisé 261 est solidaire et fixe par rapport à l'axe 264, tandis que le galet fou 262 est en rotation autour de A1 par glissement de sa paroi interne sur l'axe 264.

Dans l'exemple décrit, les titres sont réalisés en papier, tandis que les surfaces externes des galets 261 et 262 sont réalisées dans un matériau à grand coefficient de frottement sur du papier. Ainsi, le titre se déplaçant dans la direction D, subit un effort tangentiel du galet motorisé 261, par friction, tandis que le galet fou 262 est mû en rotation par l'effort qu'exerce sur sa surface externe le titre se déplaçant. Ainsi, des titres de largeurs différentes peuvent être entraînés vers la tête d'impression thermique 24, selon des cinématiques similaires, en évitant tout contact direct du galet moteur et de la tête d'impression.

En présence d'un titre de grand format (de largeur supérieure à la largeur du galet moteur), les deux éléments d'enclume (galet moteur et galet fou) tournent. Le segment moteur de l'enclume 261 entraîne le titre, qui lui-même entraîne le galet fou 262.

En présence d'un titre de petit format (de largeur inférieure ou égale à celle du galet moteur 261), le galet moteur entraîne le titre et le galet fou est immobilisé sur la tête d'impression.

Cette disposition (partie motrice et partie folle de l'enclume) évite ainsi un contact sur une surface prohibitive entre l'enclume tournante et la tête.

On évite ainsi une consommation d'énergie en pure perte, causée par le frottement de l'enclume motrice sur la tête. Il en résulte une réduction (puissance, volume) des moyens moteurs (électronique de commande et d'alimentation), nécessaires au bon fonctionnement du dispositif selon l'invention. Il est à remarquer qu'avec la segmentation de l'enclume en une partie folle et une partie motrice, on évite aussi l'abrasion de la tête par les particules adhérentes à l'enclume (par exemple des poussières d'oxyde magnétiques).

Avantageusement, l'enclume forme un angle α avec la direction de déplacement D, sensiblement inférieur à 90°. Il est à noter ici que l'angle α est un angle algébrique, entre deux vecteurs :
- un premier vecteur qui part du galet motorisé vers le galet fou, et
- un second vecteur de déplacement représenté par la flèche D.

Préférentiellement, l'angle α est compris entre 89° et 90°, par exemple voisin de 89,7°.

Les moyens de guidage précités comportent avantageusement des taquets de guidage TG1 et TG2 pour maintenir le titre le long de la direction de déplacement D. Les deux taquets TG1 et TG2 sont disposés de part et d'autre du galet motorisé 261 (plus particulièrement de la courroie 263, tels que représentés sur la figure 3).

L'angle α que forme l'enclume 26 avec la direction de déplacement D contribue à rabattre les titres contre les taquets TG1 et TG2, tandis que le galet fou 262 assure avantageusement le maintien du titre sans opposer de résistance. Ainsi, l'un des avantages majeurs que procure la présente invention consiste en ce qu'il devient possible d'imprimer des titres de formats différents, en particulier de largeurs différentes. Il est à noter que l'on entend ici par largeur des titres, leur dimension dans la direction perpendiculaire au déplacement D, donc sensiblement le long de l'enclume 26.

Il est à noter en outre que dans une variante simplifiée du dispositif selon l'invention, les moyens de guidage du poste d'impression TT peuvent ne comporter qu'un seul taquet, préférentiellement le taquet TG2 situé en aval de l'enclume 26, dans la direction de déplacement D du titre.

Préférentiellement, la largeur du galet motorisé 261 est voisine de celle des titres de plus petite largeur. Par ailleurs, le galet fou 262 est adjacent au galet motorisé 261. Il est prévu une paroi 265 de faible coefficient de frottement et fixée à l'axe 264, permettant de maintenir le galet fou 262 contre le galet motorisé 261. Il peut être prévu en outre une paroi mince à faible coefficient de frottement, fixée à l'axe 264, entre le galet motorisé 261 et le galet fou 262.

On se réfère maintenant à la figure 4 pour décrire, plus en détail, les moyens de support de la tête d'impression thermique 24.

Globalement, ces moyens support sont constitués d'un bras 22, sur l'extrémité duquel le noyau de l'électroaimant EM2 (figure 2) est destiné à s'appuyer. Le bras 22, formant levier, est solidaire d'un cadre 227, sur lequel est montée la tête 24, par l'intermédiaire d'un ensemble de pièces 221, 224, 223, 226 et 225.

La pièce 225 est une plaque entretoise qui est amovible, ce qui permet de monter deux types de têtes d'impression thermique 24, d'épaisseurs respectives différentes.

La pièce 226 est une plaque de fixation, sur laquelle sont solidarisées la plaque d'entretoise 225 et la tête 24. Ainsi, la plaque de fixation 226 est destinée à être montée dans le cadre 227, par l'intermédiaire des pièces 223, 224 et 221.

La pièce 221 correspond à la lame rigide représentée sur la figure 2. Elle est fixée à la plaque 226, sans qu'il ne soit prévu des moyens de fixation directe au cadre 227. Sa tige 222 vient se loger dans l'ouverture 251 que comporte une pièce 252 destinée à être fixée par les vis 255 au socle 25 (figure 2). Ainsi, la plaque rigide 221 peut pivoter par rapport à l'axe A3, sensiblement parallèle à la direction de déplacement D des titres, ce qui permet de conférer un degré de liberté qui correspond à un jeu de roulis autour de l'axe A3, de la tête d'impression thermique 24. Par rapport à l'axe de rotation A2, la tête 24 est sensiblement immobilisée par des moyens formant ressorts 223, ainsi que par une lame flexible 224 fixée, d'une part, à la plaque 226 et, d'autre part, à la pièce 252 (par ses ouvertures 227), donc au socle 25. Le ressort 223 s'appuie, quant à lui, entre la plaque de fixation 226 et le cadre 227. Il est à noter que la compression du ressort 223 peut être réglée selon une pression souhaitée, exercée par la tête 24 sur les titres, ou, en pratique, selon les caractéristiques des titres (épaisseur, lissé, etc). Avantageusement, la plaque rigide 221 permet ainsi de supprimer un tangage indésirable de la tête d'impression 24, tout en lui permettant un roulis autour de l'axe A3.

Comme le montre la figure 4, la tige 253 est introduite dans des logements que comporte le bras 22 portant le cadre 227. Elle est fixée au bras 22 par des moyens de fixation 256 et pivote ainsi, autour de l'axe A2, par rapport au socle 25 dans les logements que ce dernier comporte (figure 2).

On se réfère maintenant à la figure 5 pour décrire des moyens de contrôle des résistances thermiques R de la tête d'impression 24, que comporte avantageusement le dispositif selon l'invention.

Dans l'exemple, les résistances R, sensiblement alignées, sont alimentées en tension V. Une console de mesures MES, commandée par l'unité de commande UC précitée, comprend un sélecteur S commandé par la console MES, et un dispositif de mesure de courant A, relié à la console de mesure MES.

On positionne le sélecteur S sur une résistance choisie dont on veut mesurer l'efficacité ou la valeur ohmique. Le courant consommé dans la branche d'alimentation B indique, lorsqu'il est inférieur à un seuil choisi, l'usure ou la coupure de la résistance concernée. En pratique, le sélecteur correspond au registre d'adressage des résistances de la tête thermique, habituellement utilisée pour l'impression. Il est à noter cependant que le courant qui circule dans les résistances pour les tester est, ici, inférieur au courant utilisé pour l'impression thermique, ce qui permet notamment de tester les résistances à partir d'une consommation en alimentation électrique plus faible.

Ainsi, l'unité UC comprend un module MOD d'adressage des résistances. En pratique, ce module comprend un registre d'adresses, chaque adresse étant relative à une résistance Ri, ce qui permet de contrôler chaque résistance séparément.

Un tel contrôle permet avantageusement de vérifier la précision de l'impression, en particulier pour une impression de codes à barres qui correspondent à des informations magnétiques que comporte une piste magnétique prévue sur chaque titre.

Bien entendu, la présente invention ne se limite pas à la forme de réalisation décrite ci-avant à titre d'exemple ; elle s'étend à d'autres variantes.

Ainsi on comprendra que l'invention s'applique aussi à l'impression d'autres titres que des titres de transport, par exemple des titres de paiement de garage, munis d'une piste magnétique. De manière plus générale, elle peut s'appliquer à l'impression de titres munis ou non d'une piste magnétique qui comporte des informations.

Dans l'exemple décrit ci-avant, les titres sont réalisés dans un papier revêtu, sur au moins une grande face, d'un matériau capable de changer de couleur en présence de chaleur. En variante, il peut être prévu un ruban qui dépose un matériau de couleur choisie sur les titres, ce matériau étant rendu adhésif par traitement thermique. En particulier lorsque les résistances dégagent de la chaleur, ce matériau se dépose sur la surface du titre en regard de la tête 24. Un tel ruban peut défiler devant la tête d'impression thermique, par exemple à la même vitesse que le titre. Il est alors logé entre la tête 24 et le titre.

Par ailleurs, dans l'exemple décrit ci-avant, le galet motorisé et le galet fou sont juxtaposés. En variante, il peut être prévu un interstice entre les deux galets, d'épaisseur choisie. Par ailleurs, dans l'exemple représenté sur la figure 3, les deux galets sont de forme cylindrique, de rayon voisin et leur axe de rotation sont sensiblement confondus. En variante, il peut être prévu de monter un galet fou de rayon différent du galet motorisé, avec des axes parallèlement décalés, dans un plan sensiblement perpendiculaire à la direction des déplacements des titres D, de manière à ce que leurs surfaces de contact respectives avec le titre soit sensiblement jointives.

Bien entendu, les moyens supports de la tête d'impression thermique 24, représentés de façon détaillée sur la figure 4, sont décrits ci-avant à titre d'exemple et sont susceptibles de variante.

## Revendications

1. Dispositif d'impression de titres, en particulier de titres de transport, du type comprenant :
- au moins une tête d'impression thermique (24),
- des moyens d'entraînement(26,263,M2) agencés pour faire défiler un titre devant la tête d'impression en présentant une première grande face du titre à la tête d'impression, et
- des moyens guides (CG2, TG1, TG2) propres à définir une direction de déplacement (D) du titre,
**caractérisé en ce que** lesdits moyens d'entraînement comprennent une enclume (26) appliquée contre une seconde face du titre, opposée à la première grande face, et comportant un premier galet rotatif (261), motorisé, propre à déplacer le titre et dont l'axe de rotation (A1) forme avec la direction de déplacement (D) un angle (α) inférieur à 90° et voisin de 90°, cet angle contribue à rabattre le titre contre les moyens guides, ainsi qu'un second galet (262), fou, dans le prolongement du galet motorisé, ce qui permet de faire coopérer les moyens guides et les moyens d'entraînement afin d'entraîner des titres de largeurs différentes dans la direction de déplacement (D).

2. Dispositif selon la revendication 1, **caractérisé en ce que** le galet motorisé (261) et le galet fou (262) présentent des formes générales respectives cylindriques, d'axes sensiblement confondus et de rayons voisins, et **en ce que** le galet motorisé et le galet fou sont sensiblement juxtaposés.

3. Dispositif selon l'une des revendications 1 et 2, **caractérisé en ce que** les moyens guides comportent, en regard du galet motorisé (261), au moins une paroi parallèle à un rebord du titre, formant un taquet (TG2) propre à définir la direction de déplacement (D) du titre.

4. Dispositif selon la revendication 3, **caractérisé en ce que** les moyens guides comportent, le long de la direction de déplacement, un taquet amont (TG1) et un taquet aval (TG2), sensiblement juxtaposés et disposés de part et d'autre du galet motorisé (261).

5. Dispositif selon l'une des revendications 3 et 4, **caractérisé en ce que** l'enclume (26), dans le sens du galet motorisé (261) vers le galet fou (262), forme avec un sens de déplacement (D) du titre vers la tête d'impression, un angle (α) compris entre 89° et 90°, de préférence voisin de 89,7°.

6. Dispositif selon l'une des revendications précédentes, **caractérisé en ce que** la tête d'impression thermique (24) comporte une pluralité de résistances thermiques (R) propres à dégager une chaleur permettant l'impression du titre, et **en ce que** le dispositif comporte des moyens (MES,MOD) pour tester électriquement les résistances (Rij), une à une, lesdits moyens de test utilisant un module d'adressage (MOD) des résistances (Rij).

7. Dispositif selon l'une des revendications précédentes, **caractérisé en ce qu'**il comporte des moyens de support de la tête d'impression (24) comprenant une lame flexible (224), fixée, d'une part, à la tête d'impression (24) et, d'autre part, à un socle (25,252) solidaire de l'enclume (26), ainsi qu'une plaque rigide (221) fixée à la tête d'impression (24) et munie d'une tige d'extrémité (222), sensiblement parallèle à la direction de déplacement (D) et logée à rotation autour d'un axe (A3) sensiblement parallèle à la direction de déplacement (D), dans une ouverture (251) que comporte le socle (252), de sorte que ladite plaque rigide (221) est propre à empêcher un tangage de la tête d'impression (24) tout en autorisant un roulis autour dudit axe (A3).

8. Dispositif selon la revendication 7, **caractérisé en ce qu'**il comporte des moyens de poussée (EM2,22) de la lame (221) contre l'enclume, la tête d'impression étant en regard de l'enclume.

9. Dispositif selon la revendication 8, **caractérisé en ce que** les moyens de poussée comprennent un électroaimant (EM2) et sont commandés électriquement.

10. Dispositif selon l'une des revendications précédentes, **caractérisé en ce que** la tête d'impression thermique (24) est apte à imprimer des codes à barres sur un titre.

11. Dispositif selon la revendication 10, **caractérisé en ce que** le titre comporte des informations magnétiques, et **en ce que** le dispositif comporte en outre un poste d'inscription magnétique (PIL), tandis que la tête d'impression (24) est agencée pour coopérer avec le poste d'inscription magnétique pour imprimer des codes à barres en correspondance avec des informations magnétiques inscrites sur le titre.

## Patentansprüche

1. Vorrichtung zum Drucken von Karten, insbesondere von Fahrkarten, von der Art mit:
- wenigstens einem Wärmedruckkopf (24),
- Antriebseinrichtungen (26, 263, M2), die angeordnet sind, um eine Karte vor dem Druckkopf vorbeizubewegen, wobei sie eine erste große Seite der Karte an den Druckkopf herantragen, und
- Führungseinrichtungen (CG2, TG1, TG2) die in der Lage sind, eine Bewegungsrichtung der Karte zu definieren,
**dadurch gekennzeichnet, dass** die Antriebseinrichtungen einen Amboss (26) aufweisen, der gegen eine zweite Seite der Karte, entgegengesetzt zur ersten großen Seite, drückt, und eine erste Drehrolle (261) aufweisen, die angetrieben ist, wobei sie in der Lage ist, die Karte zu bewegen und deren Drehachse (A1) mit der Bewegungsrichtung (D) einen Winkel (α) geringer als 90° und in der Nähe von 90° bildet, wobei dieser Winkel dazu beiträgt, die Karte gegen die Führungseinrichtungen zu drücken, sowie eine zweite, frei bewegliche Rolle (262) in der Verlängerung der angetriebenen Rolle aufweisen, was ermöglicht, die Führungseinrichtungen und die Antriebseinrichtungen in Zusammenwirkung zu bringen, um Karten von unterschiedlicher Breite in der Bewegungsrichtung (D) mitzubewegen.

2. Vorrichtung nach Anspruch 1, **dadurch gekennzeichnet, dass** die angetriebene Rolle (261) und die frei bewegliche Rolle (262) allgemein entsprechende zylindrische Formen aufweisen, mit Achsen, die im Wesentlichen zusammenfallen und benachbarte Radien aufweisen, und dass die angetriebene Rolle und die frei bewegliche Rolle im Wesentlichen nebeneinander angeordnet sind.

3. Vorrichtung nach Anspruch 1 oder 2, **dadurch gekennzeichnet, dass** die Führungseinrichtungen gegenüber der angetriebenen Rolle (261) wenigstens eine Seitenwand parallel zu einem Rand der Karte aufweisen, die einen Keil (TG2) bildet, der in der Lage ist, die Bewegungsrichtung (D) der Karte zu definieren.

4. Vorrichtung nach Anspruch 3, **dadurch gekennzeichnet, dass** die Führungseinrichtungen entlang der Bewegungsrichtung einen stromaufwärtigen Keil (TG1) und einen stromabwärtigen Keil (TG2) aufweisen, die im Wesentlichen nebeneinander angeordnet und beiderseits der angetriebenen Rolle (261) angeordnet sind.

5. Vorrichtung nach Anspruch 3 oder 4, **dadurch gekennzeichnet, dass** der Amboss (26) in Richtung von der angetriebenen Rolle (261) zur frei beweglichen Rolle (262) mit einer Bewegungsrichtung (D) der Karte zu dem Druckkopf einen Winkel (α) zwischen 89° und 90°, bevorzugt in der Nähe von 89,7° bildet.

6. Vorrichtung nach einem der vorhergehenden Ansprüche, **dadurch gekennzeichnet, dass** der Wärmedruckkopf (24) eine Mehrzahl von thermischen Widerständen (R) aufweist, die in der Lage sind, eine Wärme freizusetzen, die das Bedrucken der Karte ermöglicht, und dass die Vorrichtung Einrichtungen (MES, MOD) aufweist, um elektrisch die Widerstände (Rij) nacheinander zu testen, wobei die Testeinrichtungen ein Adressmodul (MOD) der Widerstände (Rij) verwenden.

7. Vorrichtung nach einem der vorhergehenden Ansprüche, **dadurch gekennzeichnet, dass** sie Stützeinrichtungen des Druckkopfes (24) aufweist, die eine biegsame Klinge (224) aufweisen, die einerseits mit dem Druckkopf (24) und andererseits mit einem Sockel (25, 252) verbunden sind, der mit dem Amboss (26) verbunden ist, sowie eine starre Platte (221) aufweisen, die an dem Druckkopf (24) befestigt ist, und mit einer Endstange (222) versehen ist, die im Wesentlichen parallel zur Bewegungsrichtung (D) verläuft und drehbeweglich um eine Achse (A3) im Wesentlichen parallel zur Bewegungsrichtung (D) gelagert ist, in einer Öffnung (251), die der Sockel (252) aufweist, derart, dass die starre Platte (221) in der Lage ist, ein Nicken des Druckkopfes (24) zu verhindern, wobei sie ein Schlingern um die Achse (A3) zulässt.

8. Vorrichtung nach Anspruch 7, **dadurch gekennzeichnet, dass** sie Stoßeinrichtungen (EM2, 22) der Klinge (221) gegen den Amboss aufweist, wobei sich der Druckkopf gegenüber dem Amboss befindet.

9. Vorrichtung nach Anspruch 8, **dadurch gekennzeichnet, dass** die Stoßeinrichtungen einen Elektromagneten (EM2) aufweisen und elektrisch gesteuert werden.

10. Vorrichtung nach einem der vorhergehenden Ansprüche, **dadurch gekennzeichnet, dass** der Wärmedruckkopf (24) in der Lage ist, Barcodes auf eine Karte zu drucken.

11. Vorrichtung nach Anspruch 10, **dadurch gekennzeichnet, dass** die Karte magnetische Informationen aufweist, und dass die Vorrichtung darüber hinaus eine magnetische Einschreibstation (PEL) aufweist, während der Druckkopf (24) angeordnet ist, um mit der magnetischen Einschreibstation zusammenzuwirken, um Barcodes entsprechend auf der Karte eingeschriebener magnetischer Informationen zu drucken.

## Claims

1. Device for the printing of tickets, in particular transport tickets, of the type comprising:
- at least one thermal printing head (24),
- drive means (26, 263, M2) designed to cause a ticket to travel in front of the printing head, at the same time offering a first large face of the ticket to the printing head, and
- guide means (CG2, TG1, TG2) suitable for defining a direction of displacement (D) of the ticket,
**characterized in that** the said drive means comprises an anvil (26) laid against a second face of the ticket, opposite to the first large face, and comprising a first rotary roller (261) which is motorized and is suitable for displacing the ticket and the axis of rotation (A1) of which forms with the direction of displacement (D) an angle (α) smaller than 90° and close to 90°, this angle contributing to turning down the ticket against the guide means, and a second roller (262) which is loose and is in the prolongation of the motorized roller, thus making it possible to cause the guide means and the drive means to cooperate in order to drive tickets of different widths in the direction of displacement (D).

2. Device according to Claim 1, **characterized in that** the motorized roller (261) and the loose roller (262) have respective cylindrical general shapes with substantially coincidental axes and with radii close to one another, and **in that** the motorized roller and the loose roller are substantially juxtaposed.

3. Device according to either one of Claims 1 and 2, **characterized in that** the guide means comprise, opposite the motorized roller (261), at least one wall parallel to an edge of the ticket and forming a dog (TG2) suitable for defining the direction of displacement (D) of the ticket.

4. Device according to Claim 3, **characterized in that** the guide means comprise, along the direction of displacement, an upstream dog (TG1) and a downstream dog (TG2) which are substantially juxtaposed and arranged on either side of the motorized roller (261).

5. Device according to either one of Claims 3 and 4, **characterized in that**, in the direction of the motorized roller (261) towards the loose roller (262), the anvil (26) forms with a direction of displacement (D) of the ticket towards the printing head an angle (α) of between 89° and 90°, preferably close to 89.7°.

6. Device according to one of the preceding claims, **characterized in that** the thermal printing head (24) comprises a plurality of thermal resistors (R) suitable for releasing heat making it possible to print the ticket, and **in that** the device comprises means (MES, MOD) for testing the resistors (Rij) electrically one by one, the said test means using a module (MOD) for addressing the resistors (Rij).

7. Device according to one of the preceding claims, **characterized in that** it comprises means for supporting the printing head (24), comprising a flexible blade (224) fastened, on the one hand, to the printing head (24) and, on the other hand, to a base (25, 252) integral with the anvil (26), and a rigid plate (221) fastened to the printing head (24) and provided with an end rod (222) substantially parallel to the direction of displacement (D) and seated rotatably about an axis (A3), substantially parallel to the direction of displacement (D), in an orifice (251) which the base (252) comprises, so that the said rigid plate (221) is suitable for preventing a pitching of the printing head (24), whilst at the same time allowing rolling about the said axis (A3).

8. Device according to Claim 7, **characterized in that** it comprises means (EM2, 22) for pushing the blade (221) against the anvil, the printing head being opposite the anvil.

9. Device according to Claim 8, **characterized in that** the pushing means comprise an electromagnet (EM2) and are controlled electrically.

10. Device according to one of the preceding claims, **characterized in that** the thermal printing head (24) is capable of printing bar codes on a ticket.

11. Device according to Claim 10, **characterized in that** the ticket comprises magnetic information, and **in that** the device comprises, furthermore, a magnetic writing station (PIL), whilst the printing head (24) is designed to cooperate with the magnetic writing station in order to print bar codes corresponding to magnetic information written on the ticket.
